# EUROPÄISCHE PATENTSCHRIFT

(11) **EP 3 650 614 B1**
(45) Veröffentlichungstag und Bekanntmachung des Hinweises auf die Patenterteilung: **12.07.2023**
(21) Anmeldenummer: 19207683.4
(22) Anmeldetag: 07.11.2019
(51) Int. Cl.: E04G 11/04, E04B 1/16, E04C 2/04

(54) **GEBÄUDEKONSTRUKTION**
BUILDING STRUCTURE
CONSTRUCTION DE BÂTIMENT

(30) Priorität: 07.11.2018 DE 102018127829
(43) Veröffentlichungstag der Anmeldung: 13.05.2020
(73) Patentinhaber: Weber, Lucie, 53119 Bonn (DE); Böhm, Peter, 50968 Köln (DE); Kleppe, Martin, 54579 Üxheim/Flesten (DE); Müller, Helmut, 40625 Düsseldorf (DE); Röder, Ralf, 08523 Plauen (DE); Weber, Michael, 14 BP 1164 Abidjan (CI)
(72) Erfinder: Weber, Lucie, 53119 Bonn (DE); Böhm, Peter, 50968 Köln (DE); Kleppe, Martin, 54579 Üxheim/Flesten (DE); Müller, Helmut, 40625 Düsseldorf (DE); Röder, Ralf, 08523 Plauen (DE); Weber, Michael, 14 BP 1164 Abidjan (CI)
(74) Vertreter: Roche, von Westernhagen & Ehresmann

(56) Entgegenhaltungen:
- WO-A1-2015/078259
- US-A- 5 030 502
- LIU LIFANG ET AL: "Experimental study on preparation of a novel foamed cement with paraffin/ expanded graphite composite phase change thermal energy storage material", ENERGY PROCEDIA, Bd. 158, 25. August 2018 (2018-08-25), Seiten 4799-4804, XP085634795, ISSN: 1876-6102, DOI: 10.1016/J.EGYPRO.2019.01.717

## Beschreibung

Die Erfindung betrifft zunächst eine Gebäudekonstruktion nach Anspruch 1.

Von der Mitanmelderin ist eine Gebäudekonstruktion vergleichbarer Art entwickelt und in der nachveröffentlichten deutschen Patentanmeldung DE 10 2018 000 396.6 beschrieben worden.

Die dort beschriebene Gebäudekonstruktion nutzt eine flexible Hülle, die wie eine Schalung fungiert. Die Hülle stellt einen geschlossenen bzw. verschließbaren Innenraum bereit, der mit einer Schaumbetonmasse befüllbar ist. Die Schaumbetonmasse weist eine Dichte von weniger als 300 kg/m³ auf.

Aus der WO 2015/078259 A1 geht ein aufblasbares Gebäude hervor. Hier sind Kammern vorgesehen, die mit einem Füllmaterial befüllt werden können. Zusätzlich ist eine aufblasbare innenseitig angeordnete Kammer vorgesehen. Eine Stützschicht mit einer Mattenstruktur oder textilen Armierung, die Zement oder Beton aufweist, geht aus der Druckschrift nicht hervor.

Der vorliegenden Erfindung geht es darum, eine in der nachveröffentlichten eingangs beschriebenen Patentanmeldung beschriebene Gebäudekonstruktion weiterzuentwickeln.

Die Erfindung löst die Aufgabe gemäß einem ersten Aspekt mit den Merkmalen des Anspruchs 1.

Gemäß der Erfindung ist die Hülle auf ihrer Innenseite und/oder auf ihrer Außenseite oder an ihrer Innenwandung und/oder an ihrer Außenwandung mit einer Stützschicht versehen. Die Stützschicht dient z. B. dazu, die Gebäudekonstruktion in einem Vormontagezustand, also vor dem Befüllen der Hülle mit Schaumbetonmasse, zu verstärken. Bei einer Alternative der Erfindung dient die Stützschicht dazu, die Gebäudekonstruktion in einem Endmontagezustand, also nach dem Befüllen der Hülle mit der Schaumbetonmasse, zu verstärken.

Die Stützschicht kann eine Mattenstruktur aufweisen, die z. B. eine Trägerschicht und ein daran angeordnetes Gewebe umfasst. Hierfür kommen beispielsweise sogenannte Fertigbetonschichten in Betracht, die auch als rollbarer Beton bezeichnet werden, oder als Fertigbetonmatten, und z. B. auch unter dem Markennamen "Concrete Canvas" bei der Firma Concrete Canvas Ltd., Block A22, Pontypridd, CF37 5SP, UK erhältlich sind. Es handelt sich hierbei um Mattenstrukturen, die beispielsweise eine Struktur aufweisen, die ähnlich wie Verbandsmaterial (Mull) ausgebildet ist und in der Zement in Form von Zementpulver angeordnet ist. Eine solche Mattenstruktur kann auf einfache Weise mit Wasser befeuchtet oder benetzt werden, und kann sodann aushärten.

Eine entsprechende Stützschicht aus einer solchen Mattenstruktur kann beispielsweise mit der Hülle vernäht oder auf sonstige Weise mit der Hülle verbunden sein.

Gemäß der Erfindung kann beispielsweise die Hülle zunächst mit Luft befüllt werden, wobei sich die Hülle in Folge der Befüllung mit Druckluft in einen Zustand überführen lässt, der, räumlich betrachtet, dem Endzustand oder Fertig- oder Montagezustand der Gebäudekonstruktion entspricht. An der Innenseite der Hülle und/oder an der Außenseite der Hülle kann eine entsprechende Mattenstruktur befestigt sein. Nun kann die Mattenstruktur, also der Fertigzement, mit Wasser besprüht oder benetzt werden. Nachfolgend lässt man die Stützschicht aushärten.

Die Gebäudekonstruktion ist jetzt bereits selbsttragend ausgebildet.

Nachfolgend kann die Druckluft aus dem Innenraum der Hülle entlassen werden, und der Innenraum der Hülle kann nun mit flüssiger Schaumbetonmasse befüllt werden. Dabei übernimmt die ausgehärtete Stützschicht eine tragende Funktion. Sie dient also insbesondere dazu, die Gehäusekonstruktion in einem Vormontagezustand mit einer ausreichenden Steifigkeit zu sehen, um ein Befüllen der Hülle mit Schaumbetonmasse zu ermöglichen oder zu erleichtern, sowie gegebenenfalls auch dazu, im fertigen Zustand für eine erhöhte Steifigkeit und/oder Tragfähigkeit der Gebäudekonstruktion zu sorgen.

Gemäß einer alternativen Ausgestaltung der Erfindung kann die Stützschicht auch eine textile Armierung umfassen. Diese ist insbesondere beidseitig von Zement oder Beton eingefasst. Die textile Armierung kann mit der Hülle verbunden, beispielsweise ebenfalls vernäht sein. Bei einem Ausführungsbeispiel kann die Hülle zunächst mit Schaumbetonmasse gefüllt werden. Wenn die Schaumbetonmasse ausgehärtet ist, kann die textile Armierung z. B. mit Spritzbeton beaufschlagt werden, so dass z. B. eine Textilboden-Schicht mit einer Stärke von z. B. 5 mm oder 10 mm oder 15 mm Schichtdicke erreicht wird. Auf diese Weise wird um die ausgehärtete Schaumbetonmasse herum, oder entlang dieser, innenseitig oder außenseitig, eine zusätzliche Textilbetonschicht erzeugt. Die textile Armierung ermöglicht die Übertragung sehr großer Zugkräfte, so dass die so gebildete Gebäudekonstruktion in höchstem Maße hochtragend und biegesteif ausgebildet ist.

Die Erfindung bezieht sich ausschließlich auf Gebäudekonstruktionen, deren Hülle mit Schaumbetonmasse befüllt ist.

Während herkömmliche Betonmassen Dichten in einer Größenordnung von etwa 2,5t/m³ aufweisen, wurden in jüngster Zeit, teilweise unter Beteiligung der Anmelder, Schaumbetonmassen entwickelt, die eine erheblich reduzierte Dichte gegenüber herkömmlichen Betonmassen aufweisen.

Die vorliegende Patentanmeldung bezieht sich ausschließlich auf Gebäudekonstruktionen sowie auf Verfahren zu deren Herstellung, die Schaumbetonmassen verwenden oder darauf zurückgreifen.

Eine Schaumbetonmasse im Sinne der vorliegenden Patentanmeldung besteht aus einem Gemisch aus Zementleim und Schaum.

Es wird zunächst Zementleim hergestellt, also mit Wasser angerührter Zement, wobei weitere Zuschlagstoffe, wie beispielsweise Hydroxylapatit oder andere geeignete Zuschlagstoffe, verwendet werden. Dieser Zementleim wird in einem ersten Behältnis angerührt, oder dort bereitgestellt.

Unabhängig von dem Zementleim wird Schaum zur Verfügung gestellt. Der Schaum wird beispielsweise in einer Schaumbildungsvorrichtung bereitgestellt.

Der Zementleim und der Schaum werden sodann in einem weiteren Verfahrensschritt miteinander gemischt. Es handelt sich hierbei um eine Schaumbetonmasse im Sinne der vorliegenden Patentanmeldung.

Im Unterschied zu Schaumbetonmassen sind im Stand der Technik auch noch Porenbetonmassen bekannt: Dies sind Betonmassen von im Wesentlichen herkömmlicher Art, wobei der Zementleim mit Gasen versetzt wird, die zu einer Porenbildung in dem Beton führen.

Die erfindungsgemäße Gebäudekonstruktion weist eine als Schalung fungierende Hülle aus einem flexiblen Material auf. Die Hülle stellt einen vollständig geschlossenen und/oder verschließbaren Innenraum bereit, der mit einer Schaumbetonmasse befüllbar oder befüllt ist.

Die Hülle kann z. B. aus einem textilen Material bestehen. Beispielsweise können Gewebe oder Gewirke aus natürlichen oder synthetischen Fasern oder aus Mischungen daraus verwendet werden. Die Hülle kann in einem gewissen Maße auch luftdurchlässig sein. Sie dient insbesondere dazu, den flüssigen, in den Innenraum der Hülle eingefüllten Schaumbeton an einem Austritt vollständig oder im Wesentlichen vollständig zu hindern.

Die Hülle kann nach Art eines Schlauches oder eines sackförmigen Gebildes in einem Ruhezustand zusammengefaltet oder komprimiert untergebracht sein oder transportiert werden. Sie weist einen Einlass auf, der mit einem Ventil kooperiert. Der Einlass und/oder das Ventil sind verschließbar. An den Einlass kann eine Förderleitung für Schaumbetonmassen angeschlossen werden. Unter Zuhilfenahme einer Pumpe kann die flüssige Schaumbetonmasse in den Innenraum der Hülle eingebracht werden. Dies geschieht vorteilhafterweise unter einem bestimmten Druck, insbesondere unter einem Mindestdruck. Der Befüllvorgang wird solange durchgeführt, bis die Hülle vollständig befüllt ist. Die Hülle aus flexiblem Material weist nach vollständiger Befüllung eine vorherbestimmte Raumform auf, die der Hüllkontur der zu fertigenden Gebäudekonstruktion oder eines Teiles davon entspricht.

Wenn die Hülle vollständig oder ausreichend mit Schaumbetonmasse befüllt ist, wird das Ventil geschlossen, und damit der Einlass abgesperrt. Die flüssige Schaumbetonmasse kann nun nicht mehr durch den Einlass hindurch austreten, sondern ist im Innenraum der Hülle gefangen. Die mit Schaumbeton gefüllte Hülle weist nun eine geometrische Kontur oder Raumform auf, die der Kontur der zu fertigenden Gebäudekonstruktion entspricht oder entsprechen kann. Beispielsweise kann es sich hierbei um ein flächenhaftes Element oder um eine beliebig gekrümmte Raumform handeln.

Gemäß der Erfindung stellt dieses Bauelement insgesamt eine Gebäudekonstruktion bereit.

So können beispielsweise zeltartige Unterkünfte bereitgestellt werden, die einen einzigen gemeinsamen Wohnraum, oder, bei einer Alternative der Erfindung, auch mehrere Räume oder Partitionen aufweisen.

Nach relativ kurzer Zeit, z. B. nach 24 Stunden, ist die Schaumbetonmasse vollständig ausgehärtet. Die Aushärtezeiten hängen unter anderem von der Luftfeuchtigkeit der Umgebungsluft, und von der Umgebungstemperatur ab. Jedenfalls ist bereits nach der kurzen Aushärtezeit die zu fertigende Gebäudekonstruktion jeweils soweit ausgehärtet, dass sie selbstragend ist.

Die Hülle kann an der auf diese Weise gefertigten Gebäudekonstruktion dauerhaft verbleiben.

Die Gebäudekonstruktion kann also beispielsweise wie folgt gefertigt werden:
An einer Baustelle, also am späteren Aufstell- oder Montageort des Gebäudes, wird eine Hülle bereitgestellt. Diese kann platzsparend komprimiert zum Ort der Baustelle auf einfache Weise transportiert werden.

Vor Ort wird eine Schaumbetonmasse produziert, und die Hülle damit befüllt. Ein Befüllen der Hülle kann also am späteren Aufstellort der Gebäudekonstruktion erfolgen.

Während des Auffüllens kann die Hülle bei Bedarf auch positioniert oder lagefixiert werden.

Gemäß einer Variante der Erfindung wird die Hülle, bis die Schaumbetonmasse ausgehärtet ist, von einer Stützschicht unterfangen oder überfangen. Die Stützschicht dient also im Vormontagezustand der Gebäudekonstruktion als Lagefixierungsmittel oder als Positioniermittel.

Nach dem Aushärten der Schaumbetonmasse ist vorgesehen, dass die Stützschicht in der Gebäudekonstruktion verbleibt und dauerhaft für eine Erhöhung der Steifigkeit sorgt.

Die gefertigte Gehäusekonstruktion weist eine Hülle auf, die an dem ausgehärteten Schaumbetonkern verbleibt.

Vorteilhafterweise ist die flexible Hülle derartig ausgebildet, dass sie als eine Art Armierung fungiert. Auf dieser Armierung können beispielsweise auf besonders einfache Weise Mörtelschichten oder Putzschichten, ggf. auch Farbschichten, befestigt werden. Bei Ausführungsformen der Erfindung können geringe Anteile an flüssiger Schaumbetonmasse nach dem Befüllen der Hülle durch die Hülle hindurch nach außen austreten, und so die Außenseite der Hülle mit der flüssigen Schaumbetonmasse teilweise belegen oder benetzen. Diese aus der Hülle hindurch austretenden Anteile der Schaumbetonmasse können bei Bedarf auch glatt gestrichen werden, um das spätere Aufbringen, z. B. einer Farbschicht, zu erleichtern.

Als Schaumbetonmassen im Sinne der vorliegenden Erfindung werden solche Materialien verstanden, die im ausgehärteten und ausgetrockneten Zustand eine Dichte von weniger als 300 kg/m³ aufweisen.

Bereits heute sind Schaumbetonmassen herstellbar, die derart geringe Dichten aufweisen, beispielsweise in einer Größenordnung zwischen 100 und 200 kg/m³.

Letztendlich hängt die zu erzielende Dichte einerseits von den verwendeten Zuschlagstoffen ab, zum anderen von der geforderten Festigkeit und Steifigkeit der ausgehärteten Gebäudekonstruktion.

Die Verwendung von flexiblen Hüllen als Schalung für herkömmliche Betonmassen war bislang nicht möglich, da die wirkenden Kräfte zu groß waren. Erst die erfindungsgemäß anzuwendenden Schaumbetonmassen mit sehr geringen Dichten ermöglichen überhaupt die Verwendung einer flexiblen Schalung.

Die Hülle kann eine einzige Kammer aufweisen, oder in mehrere Kammern unterteilt sein. Weiter kann vorgesehen sein, dass die Hülle nur einen Einlass oder alternativ mehrere Einlässe aufweist. Wie man dies beispielsweise von Luftmatratzen her kennt, können erfindungsgemäße Bauelemente bereitgestellt werden, unter Verwendung einer Hülle, die mehrere Kammern aufweist, wobei jeder Kammer ein eigener Einlass oder alternativ auch mehrere eigene Einlässe zugeordnet sind.

Gemäß der Erfindung kann jeweils einem Einlass ein Ventil zugeordnet sein. Das Ventil kann automatisch schließend oder manuell verschließbar ausgestaltet sein. Es kann sich auch um ein einfaches Rückschlagventil handeln, welches eine Befüllung zulässt, aber einen Austritt sperrt.

Gemäß einer Ausführungsform weist die Hülle mehrere Kammern auf, die von einander getrennt sind, und mit Schaumbetonmassen unterschiedlicher Rohdichten befüllt sind.

Beispielsweise können Kammern nach Art von Rohren oder Schläuchen ausgebildet sein, und mit Schaumbetonmassen höherer Rohdichte befüllt sein. Benachbarte Kammern der Hülle mit einem größeren Volumen können mit Schaumbetonmassen einer geringeren Rohdichte befüllt sein.

Nach dem Aushärten der unterschiedlichen Schaumbetonmassen können die Stränge aus Schaumbetonmasse mit höherer Rohdichte nach Art einer Strebe für eine höhere Festigkeit oder Steifigkeit des so gebildeten Bauelementes sorgen. Beispielsweise wird hierdurch eine Art Skelettbauweise für ein Bauelement oder für ein Gebäude möglich, wobei die so gebildeten Versteifungsstreben integraler Bestandteil der Hülle bzw. der Schalung sind.

Als geringe Rohdichten können beispielsweise Maßgrößen von 50 bis 300 Kilogramm pro Kubikmeter ansehen werden, und als höhere Schaumbetonrohdichte können Dichten von 500 bis 1.200 Kilogramm pro Kubikmeter angesehen werden.

Im Bereich des Ventils ist vorteilhaft eine Koppelstelle angeordnet, die ein Ankoppeln und Entkoppeln einer Förderleitung zur Förderung der flüssigen Schaumbetonmasse von der Hülle zulässt. Es ist dabei vorgesehen und von der Erfindung umfasst, wenn die flüssige Schaumbetonmasse von der Mischvorrichtung unter Zuhilfenahme einer Pumpe unter Druck dem jeweiligen Ventil zugeführt wird. Sobald die entsprechende Kammer befüllt ist, kann die Förderleitung von dem Ventil entkoppelt werden, und bei Bedarf mit einem anderen Ventil gekoppelt werden, um eine andere Kammer derselben Hülle oder einer anderen Hülle mit flüssiger Schaumbetonmasse zu befüllen.

Je nach Geometrie des Innenraums kann auch vorgesehen sein, dass eine Kammer an voneinander entfernten Punkten mehrere unterschiedliche Einlässe aufweist, um beispielsweise eine gleichmäßige Befüllung und ein homogenes Propagieren der flüssigen Schaumbetonmasse innerhalb des Innenraums der Hülle zu gewährleisten.

Die Hülle kann Fasern enthalten oder aus Fasern bestehen, die besonders große Zugkräfte aushalten können, wie beispielsweise Glasfasern, Kohlenstofffasern, Kevlar-Fasern, Aramidfasern oder auch Metalldrähte.

Gemäß einer vorteilhaften Ausgestaltung der Erfindung weist die Stützschicht eine Mattenstruktur auf sowie Zement oder Beton. Der Zement oder Beton kann in Pulverform in der Mattenstruktur untergebracht und gehalten sein. Insbesondere kommen hier Fertigbetonmattenstrukturen in Betracht, die lediglich eine Benetzung mit Wasser erfordern, um zu einer aushärtbaren Stützschicht heranzureifen.

Eine solche Mattenstruktur umfasst in der Regel eine Trägerschicht und ein Gewebe, welches an der Trägerschicht befestigt ist. Das Gewebe kann z. B. aus textilem Material oder aus Fasermaterial bestehen.

Die Trägerschicht kann auch Kunststofffolie bestehen.

Alternativ umfasst die Stützschicht eine textile Armierung sowie Zement oder Beton. Hier kann die textile Armierung zunächst in einem Vormontagezustand an der Hülle befestigt sein und nach dem Befüllen der Hülle mit Druckluft oder mit Schaumbetonmasse kann eine Zement- oder Betonmasse auf die textile Armierung beispielsweise durch Spritzen aufgetragen werden. Bei dieser Variante der Erfindung umfasst die Stützschicht Zement bzw. Beton in Form einer nachträglich an die textile Armierung angebrachte Schicht.

Nach dem Aushärten der Stützschicht stellt diese die gewünschte Stabilität und Steifigkeit bereit.

Gemäß einer vorteilhaften Ausgestaltung der Erfindung ist die Stützschicht von einer Mattenstruktur gebildet, wobei diese eine Trägerschicht und ein daran angeordnetes Gewebe umfasst. Die Trägerschicht kann beispielsweise aus Kunststoff bestehen. Von der Erfindung ist aber auch umfasst, wenn die Trägerschicht aus einem wasserlöslichen Material besteht. Dies bietet insbesondere Vorteile bezüglich des Raumklimas. Beispielsweise können folienartige Materialien für die Trägerschicht eingesetzt werden, wie sie als wasserlösliche Folien, die z. B. von Geschirrspülmittel-Pads her bekannt sind, die also eine Art äußere Verpackung aufweisen, die bei Kontakt mit Wasser zur Auflösung gerät. Insbesondere kommen für die Trägerschichten Materialien wie Polyvinylalkohol in Betracht (PVOH, PVA oder PVAL).

Gemäß einer weiteren vorteilhaften Ausgestaltung der Erfindung ist die Trägerschicht der Mattenstruktur und/oder ist die textile Armierung zumindest abschnittsweise, also z. B. linienförmig oder punktuell oder bereichtsweise, fest mit der Hülle verbunden. Die Verbindung kann beispielsweise durch Vernähen, Verkleben, Verschweißen, Verklemmen, Vernieten oder eine andere geeignete Befestigung erzielt sein.

Die textile Armierung ist gemäß einer weiteren vorteilhaften Ausgestaltung der Erfindung beidseitig von einer Betonmasse eingefasst. Die hierbei verwendete Betonmasse unterscheidet sich von der Schaumbetonmasse durch eine erheblich höhere Rohdichte. Die textile Armierung kann beispielsweise eine netzartige Struktur aufweisen, die von der Betonmasse durchdrungen oder zumindest teilweise durchdrungen werden kann.

Die Erfindung löst die oben beschriebene Aufgabe gemäß einem weiteren Aspekt mit den Merkmalen des Anspruchs 6.

Zu Vermeidung von Wiederholungen wird, soweit gleiche oder vergleichbare Merkmale eine Rolle spielen, auf die obigen Ausführungen verwiesen.

Gemäß einem weiteren Aspekt betrifft die Erfindung ein Verfahren zum Fertigen einer Gebäudekonstruktion nach Anspruch 5.

Die Aufgabe der Erfindung besteht darin, ein Verfahren anzugeben, mit dem eine Gebäudekonstruktion, die eine Hülle umfasst, die mit Schaumbetonmasse befüllbar ist, verbessert werden kann.

Die Erfindung löst die Aufgabe mit den Merkmalen des Anspruches 5 und gemäß einer alternativen Ausgestaltung der Erfindung mit den Merkmalen des Anspruches 6.

Gemäß der Erfindung nach Anspruch 5 ist vorgesehen, dass zunächst eine Hülle aus einem flexiblen, z. B. textilen Material, bereitgestellt wird. Die Hülle kann mit Schaumbetonmasse befüllt werden und soll zur Erreichung des Endmontagezustands der Gehäusekonstruktion mit Schaumbetonmasse befüllt werden.

Zunächst wird allerding die Hülle gemäß dem Verfahrensschritt b) des Anspruches 5 mit Luft befüllt, insbesondere mit Druckluft.

Weiter ist bei dem erfindungsgemäßen Verfahren vorgesehen, dass eine Stützschicht bereitgestellt wird. Diese kann an der Außenwandung und/oder an der Innenwandung der Hülle bereitgestellt sein. Von der Erfindung ist umfasst, die Stützschicht an der Außenseite oder der Innenseite der Hülle zu befestigen.

Eine Bereitstellung der Hülle erfolgt entweder vor dem Befüllen der Hülle mit Luft oder nach dem Füllen der Hülle mit Luft.

Die Stützschicht kann eine Mattenstruktur oder eine textile Armierung umfassen, wobei darüber hinaus Zement oder Beton vorgesehen ist. Die Mattenstruktur kann, beispielsweise nach Art einer Fertigbetonschicht, eine Gewebestruktur und eine Trägerschicht umfassen, wobei die Struktur oder das Gewebe mit Zement oder Beton durchsetzt ist. Die Mattenstruktur kann mit der Hülle fest verbunden, z. B. vernäht sein.

Im Zuge des Befüllens der Hülle mit Luft kann sich die Gebäudekonstruktion entfalten, so dass die Stützschicht - anhängend oder anhaftend an der Hülle - ebenfalls eine Raumform einnimmt, die der Raumform der Gebäudekonstruktion im Montagezustand entspricht. Die Mattenstruktur kann nun mit Wasser benetzt werden. Anschließend lässt man die Stützschicht aushärten.

Nach dem Aushärtenlassen der Stützschicht kann die Hülle mit Schaumbetonmasse befüllt werden. Die Stützschicht ist also eine Stützstruktur, die dafür sorgt, dass auch bei und nach dem Befüllen der Hülle mit Schaumbetonmasse die Raumform der Gebäudekonstruktion sicher gewährt bleibt. Außerdem kann hierdurch die Steifigkeit und Tragfähigkeit der Gebäudekonstruktion erhöht werden.

Gemäß einer alternativen Ausgestaltung der Erfindung wird zunächst die Hülle mit Luft befüllt, und sodann eine Stützschicht - innenseitig und/oder außenseitig an der Hülle - angebracht, die eine textile Armierung umfasst sowie Zement oder Beton. Die textile Armierung kann im Vormontagezustand an der Hülle befestigt sein oder erst nach dem Befüllen der Hülle mit Luft an der Hülle festgelegt werden. Die Armierung kann nun mit flüssiger Zementmasse oder flüssiger Betonmasse beaufschlagt werden und von dieser insbesondere durchsetzt oder durchdrungen werden. Hierdurch wird eine Textilbetonschicht bereitgestellt, die sich entweder innenseitig und/oder außenseitig entlang der Hülle erstreckt. Wenn diese Textilbetonschicht ausgehärtet ist, kann die Hülle mit Schaumbetonmasse befüllt werden.

Gemäß einer Variante der Erfindung wird die Hülle zunächst mit Schaumbetonmasse befüllt und erst nach dem Aushärtenlassen der Schaumbetonmasse an der Gebäudekonstruktion außenseitig oder innenseitig eine Stützschicht angebracht, die eine Textilarmierung sowie Zement oder Beton umfasst.

Gemäß einer Variante der Erfindung wird bei dem Verfahren zum Fertigen einer Gebäudekonstruktion nach Anspruch 6 zunächst eine Hülle bereitgestellt, die Hülle mit Schaumbetonmasse befüllt, und vor oder nach dem Befüllen der Hülle mit Schaumbetonmasse an einer Außenseite oder an einer Innenseite der Hülle eine Stützschicht bereitgestellt. Die Stützschicht kann eine Mattenstruktur und/oder eine textile Armierung umfassen sowie Zement oder Beton.

Weitere Vorteile der Erfindung ergeben sich aus den nicht zitierten Unteransprüchen sowie aus den nachfolgenden, in den Zeichnungen dargestellten Ausführungsbeispielen.

In den Figuren zeigen:
- Fig. 1: in einer teilgeschnittenen schematischen Übersichtsdarstellung nach Art eines Blockschaltbildes ein Behältnis mit Zementleim, ein Behältnis mit Schaum, ein Mischbehältnis, mehrere Förderleitungen, eine Pumpe und eine Hülle einer zu fertigenden Gebäudekonstruktion, welche gerade mit einer flüssigen Schaumbetonmasse befüllt wird,
- Fig. 2: schematisch in Ansicht ein Ausführungsbeispiel einer erfindungsgemäßen Gebäudekonstruktion eines zeltartigen Gebäudes in einer schematischen vereinfachten Ansichtsdarstellung, wobei eine Türaussparung vorgesehen ist, und die Gebäudekonstruktion im Wesentlichen kuppelförmig ausgebildet ist,
- Fig. 3: die Gebäudekonstruktion der Fig. 2 in einer teilgeschnittenen schematischen Ansicht, etwa entlang der Linie III-III in Fig. 2,
- Fig. 4: die Gebäudekonstruktion der Fig. 2 in einer Draufsicht, etwa entlang des Ansichtspfeils IV in Fig. 2, zur Veranschaulichung einer aus mehreren Kammern bestehenden Hülle,
- Fig. 5a: das Ausführungsbeispiel der erfindungsgemäßen Gebäudekonstruktion gemäß Fig. 3 in einem Vormontagezustand, wobei die Hülle mit Druckluft befüllt ist, und innenseitig der Hülle eine Stützschicht sowie außenseitig der Hülle eine zweite Stützschicht angeordnet ist,
- Fig. 5b: das Ausführungsbeispiel gemäß Fig. 5a, wobei die Hülle nach dem Aushärtenlassen der Stützschicht oder der mehreren Stützschichten mit Schaumbetonmasse befüllt ist,
- Fig. 6: in einer vergrößerten Teilkreisdarstellung gemäß Teilkreis VI in Fig. 5a einen Abschnitt der Außenwandung der Hülle und der daran angeordneten Stützschicht, die beim Ausführungsbeispiel der Fig. 6 ein Gewebe, eine Trägerschicht und Zement umfasst,
- Fig. 7: ein weiteres Ausführungsbeispiel einer Stützschicht einer erfindungsgemäßen Gebäudekonstruktion in einer Darstellung gemäß Fig. 6, wobei hier eine textile Armierung vorgesehen ist, die beidseitig von ausgehärterter Betonmasse eingefasst ist,
- Fig. 8: ein weiteres Ausführungsbeispiel der erfindungsgemäßen Gebäudekonstruktion in einer Darstellung gemäß Fig. 3, wobei innenseitig der Hülle eine mit Druckluft befüllbare Stützhülle angeordnet ist,
- Fig. 9: ein weiteres Ausführungsbeispiel einer erfindungsgemäßen Gebäudekonstruktion in einer vergrößerten Darstellung des Teilkreises IX in Fig. 3, wobei die Schaumbetonmasse mit phasenänderbaren Partikeln versetzt ist, und
- Fig. 10: ein weiteres Ausführungsbeispiel einer Stützschicht einer erfindungsgemäßen Gebäudekonstruktion in einer Darstellung gemäß Fig. 7, wobei in der Textilbetonschicht phasenänderbare Partikel angeordnet sind.

Ausführungsbeispiele der Erfindung sind in der nachfolgenden Figurenbeschreibung, auch unter Bezugnahme auf die Zeichnungen, beispielhaft beschrieben. Dabei werden der Übersichtlichkeit halber - auch soweit unterschiedliche Ausführungsbespiele betroffen sind - gleiche oder vergleichbare Teile oder Elemente oder Bereiche mit gleichen Bezugszeichen, teilweise unter Hinzufügung kleiner Buchstaben, bezeichnet.

Merkmale, die nur in Bezug zu einem Ausführungsbeispiel beschrieben sind, können im Rahmen der Erfindung, gemäß der Ansprüche, auch bei einem anderen Ausführungsbeispiel der Erfindung vorgesehen werden. Derartig geänderte Ausführungsbeispiele sind - auch wenn sie in den Zeichnungen nicht dargestellt sind - von der Erfindung mit umfasst.

Die in den Zeichnungen dargestellten Ausführungsbeispiele bezeichnen die erfindungsgemäße Gebäudekonstruktion in ihrer Gesamtheit mit 10.

Eine solche Gebäudekonstruktion ist beispielsweise in Fig. 2 und Fig. 3 dargestellt: Man erkennt dort einen in Wesentlichen kuppelförmigen, zeltartigen Bau, der über eine Tür 40 verfügt und beispielsweise durchgehend gewölbt sein kann.

Für die Erfindung entscheidend ist, dass eine erfindungsgemäße Gebäudekonstruktion 10 zumindest über Wandabschnitte und Deckenabschnitte verfügt, die insgesamt einen Innenraum eines Gebäudes bereitstellen, wobei die Wandabschnitte und/oder die Deckenabschnitte von wenigstens einer Hülle 11 bereitgestellt sind, die mit Schaumbetonmasse verfüllt sind oder befüllbar sind.

Die erfindungsgemäße Gebäudekonstruktion weist wenigstens eine Hülle 11 auf, die eine Innenwandung 12 und eine Außenwandung 13 umfasst. Die Hülle 11 stellt einen Innenraum 14 bereit, der mit flüssiger Schaumbetonmasse 33 befüllt werden kann, die innerhalb kurzer Aushärtezeiten zu einer ausgehärteten Schaumbetonmasse 15 aushärtet.

Zunächst soll anhand der Fig.1 nur schematisch, blockschaltbildartig erläutert werden, wie die Schaumbetonmasse hergestellt wird:
Fig. 1 zeigt ein erstes Behältnis 25, welches mit Zementleim 26 befüllt ist. Von dem ersten Behältnis 25 geht eine Förderleitung oder Zuleitung 34a zu einem dritten Behältnis 30.

Fig. 1 zeigt des Weiteren ein zweites Behältnis 27, welches mit Schaum 28 gefüllt ist. Der Schaum 28 kann beispielsweise unter Zuhilfenahme von Schaumbildner bereitgestellt werden. Auch oder alternativ kann eine nur angedeutete Schaumbildungsvorrichtung 29 zur Formbildung vorgesehen sein oder zur Schaumbildung beitragen. Das zweite Behältnis 27 ist über eine Förderleitung 34b ebenfalls mit dem dritten Behältnis 30 verbunden.

In dem dritten Behältnis 30 befindet sich ein Rührwerk 31, welches das aus Zementleim 26 und Schaum 28 bestehende Gemisch rührt, mischt und homogenisiert. Nach dem Rühren wird die so bereitgestellte flüssige Schaumbetonmasse 33 über Förderleitungen 34c und 34d unter Zuhilfenahme einer Pumpe 35 einem Einlass 36 der Hülle 11 zugeführt. Ein öffen- und schließbares Ventil 37 kann den Zugang zur Hülle 11 öffnen bzw. verschließen. Fig. 1 zeigt eine Art Momentaufnahme, in der flüssige Schaumbetonmasse 33 gerade im Begriff ist, in den Innenraum 14 der Hülle 11 zu gelangen.

Fig. 3 zeigt, dass die Hülle 11 durchgehend gewölbt sein kann. Man erkennt in Fig. 3 einen Montagezustand 16 der Gebäudekonstruktion 10, in dem die Schaumbetonmasse 15 ausgehärtet ist.

Angemerkt sei, dass die Gebäudekonstruktion 10 über nur eine einzige Hülle 11 verfügen kann oder alternativ, wie dies Fig. 4 verdeutlicht, über mehrere Kammern 38a, 38b, 38c. Die mehreren Kammern können voneinander getrennt sein. Jede Kammer kann mit einem eigenen Zugang oder Ventil 39a, 39b, 39c ausgestattet sein.

Im Folgenden wird anhand der Fig. 5a, 5b und Fig. 6 ein Ausführungsbeispiel der Erfindung beschrieben werden, bei dem eine Stützschicht 17 in Form einer Mattenstruktur 18 bereitgestellt ist.

Ausweislich Fig. 5a ist eine Gebäudekonstruktion 10 erkennbar, die sich in einem Vormontagezustand 49 befindet.

Hier ist die Hülle 11 noch nicht mit flüssiger Schaumbetonmasse 33 befüllt, sondern mit Luft. Zum Befüllen der Hülle 11 mit Luft kann ebenfalls der Einlass 36 benutzt werden. Nach Befüllung der Hülle 11 mit Luft wird das Ventil 37 geschlossen. Die im Vormontagezustand 49 befindliche Gebäudekonstruktion 10 gemäß Fig. 5a kann auf diese Weise zumindest für einen gewissen Zeitraum ihre Form bewahren.

Bei dem Ausführungsbeispiel der Fig. 5a ist eine Stützschicht 17 an der Innenwandung 12 der Hülle 11 vorgesehen und eine weitere Stützschicht 17 an der Außenwandung 13 der Hülle 11 vorgesehen. Bei anderen Ausführungsbeispielen ist eine solche Stützschicht 17 nur an einer der beiden Wandungen 12, 13 vorgesehen.

Bei dem Ausführungsbeispiel der Fig. 5a, 5b und Fig. 6 ist die Stützschicht 17 von einer Mattenstruktur 18 bereitgestellt, die fest mit der Außenwandung 13 der Hülle 11 verbunden ist. Hierzu deutet Fig. 6 Nahtbereiche 45a, 45b an.

Die Mattenstruktur 18 umfasst ausweislich Fig. 6 eine Trägerschicht 21, auf der ein Gewebe 22 angeordnet ist. Die Trägerschicht 21 und Gewebe 22 können eine Handhabungseinheit bilden, die bei der Fertigung der Hülle 11 unmittelbar mit der Hülle 11 verbunden wird. Hierzu kann entweder eine Nahtverbindung 45a vorgesehen sein, die nur die Trägerschicht 21 mit der Hüllenwandung 13 verbindet. Alternativ oder zusätzlich kann eine Nahtverbindung 45b vorgesehen sein, die die gesamte Mattenstruktur 18, also auch das Gewebe 22, mit der Außenwandung 13 der Hülle 11 verbindet.

Die Trägerschicht 21 kann von einer Folie aus beliebigem Material bereitgestellt sein. An der Trägerschicht ist Gewebe 22 befestigt, welches beispielsweise nach Art von Mull, wie man es von Verbandsmullmaterial her kennt, ausgebildet ist. Auch andere Materialien, die eine Matrix des Gewebes ausbilden, kommen in Betracht. Das Gewebe 22 ist mit Zement oder einer Zementmischung oder einer Betonmischung in pulverförmiger Form durchsetzt. Auch an der Außenseite kann eine Grenzschicht 51 der Mattenstruktur 18 vorhanden sein, die ein Austreten von Zementpartikeln nach außen hin verhindert.

Wenn die Hülle 11 in einem Vormontagezustand 49 gemäß Fig. 5a durch Aufpumpen mit Luft überführt wird, spannt sich mit der Hülle 11 und zugleich auch die an der äußeren Wandung 13 der Hülle 11 befestigte Stützschicht 42 mit auf. Hierzu kann die Mattenstruktur 18 punktuell oder linienartig oder bereichsweise oder vollflächig mit der Außenwandung 13 der Hülle 11 verbunden sein.

Wenn der Vormontagezustand 49 der Gebäudekonstruktion 10 gemäß Fig. 5a erreicht ist, kann die Mattenstruktur 18 mit Wasser benetzt werden. Hier kann beispielsweise eine Bedienperson unter Zuhilfenahme eines Wasserschlauches oder einer Auftragsvorrichtung die Mattenstruktur 18 mit Wasser benetzen.

Hierdurch wird die Mattenstruktur 18 insgesamt durchnässst. Aufgrund der chemischen Reaktion mit Wasser erhärtet der Beton. Auf diese Weise wird eine ausgehärtete Stützschicht 44a nach Art einer formsteifen Schale erhalten.

Wird nachfolgend die Druckluft aus dem Innenraum 14 der Hülle 11 herausgelassen, behält die Gebäudekonstruktion 10 ihren Vormontagezustand 49 gemäß Fig. 5a. Dies ist unabhängig davon, ob eine entsprechende Stützschicht 17 mit einer ausgehärteten Mattenstruktur 18 nur an der Außenwandung 13 oder nur an der Innenwandung 12 oder an beiden Wandungen 12, 13 vorgesehen ist.

Nach dem Aushärten der Stützschicht 17 kann der Innenraum der Hülle 11 mit flüssiger Schaumbetonmasse 33 befüllt werden. Sobald diese ausgehärtet ist (vgl. Fig. 5b), befindet sich die Gebäudekonstruktion 10 der Fig. 5a in einem Endmontagezustand 16. Fig. 5b zeigt angedeutet eine ausgehärtete äußere Stützschicht 44a und eine ausgehärtete innere Stützschicht 44b sowie eine ausgehärtete Schaumbetonmasse 15.

Demgegenüber zeigt Fig. 5a die Stützschicht 42 und die innere Stützschicht 41 nur in einem Vormontagezustand als Stützschichten 43a und 43b.

Durch das Bereitstellen einer Stützschicht 17 kann die Fertigung der Gebäudekonstruktion 10 vereinfacht werden und mit hoher Präzision gewährleistet werden: Die endgültige Raumform der Gehäusekonstruktion 10 ist schon nach dem Aushärten der Stützschichten 44a, 44b vorgegeben, so dass eine Lagefixierung der Hülle 11 vor dem Befüllen der Hülle 11 mit flüssiger Schaumbetonmasse 33 gewährleistet ist. Die Stützschicht 17 bzw. die ausgehärtete Stützschicht 44a oder 44b kann darüber hinaus als Tragwerk für die Hülle 11 und die darin eingefüllte flüssige Schaumbetonmasse 33 dienen, so dass bis zum vollständigen Aushärten der Schaumbetonmasse 15 die mechanische Stabilität der Gebäudekonstruktion 10 durch die ausgehärteten Stützschichten 44a, 44b erhöht wird.

Auch nach dem Aushärten der Schaumbetonmasse 15 kann die ausgehärtete Stützschicht 44a oder 44b zur Erhöhung der Gesamt-Tragfähigkeit der Gebäudekonstruktion 10 beitragen.

Nachfolgend wird anhand eines weiteren Ausführungsbeispiels anhand der Fig. 5a, 5b und Fig. 7 ein weiterer Aspekt der Erfindung erläutert: Bei dem Ausführungsbeispiel gemäß Fig. 7 ist die Stützschicht 17 von einer Verbundstruktur bereitgestellt, die eine textile Armierung 19 umfasst, sowie wiederum Zement- und Betonanteile 20.

Während bei dem Ausführungsbeispiel der Fig. 6 die Zement- und Betonanteile 20 in einer Matrix des Gewebes 22 angeordnet sind, wird bei dem Ausführungsbeispiel der Fig. 7 die Stützschicht auf eine andere Weise gefertigt: Die textile Armierung 19 kann - was in Fig. 7 nicht dargestellt ist - beispielsweise mit der Hülle 11, und zwar, mit der Außenwandung 13 der Hülle 11, verbunden werden, beispielsweise ebenfalls vernäht werden. Auch eine andere Form der Lagefixierung der Textilarmierung 19 relativ zur Hülle 11 ist von der Erfindung umfasst.

Die mit der Textilarmierung 19 verbundene Hülle 11 kann nun wiederum, wie beim Ausführungsbeispiel der Fig. 5a, mit Luft gefüllt werden. Dabei spannt sich neben der Hülle 11 zugleich auch die Textilarmierung 19 auf.

Alternativ kann die Hülle 11 auch unmittelbar mit Schaumbetonmasse 33 befüllt werden. Auch hierdurch spannt sich die Hülle 11 auf und die Textilarmierung 19 wird mit aufgespannt.

Nach dem Aufspannen der Textilarmierung wird auf diese eine flüssige Betonmasse aufgebracht, die die z. B. von einer Gitterstruktur gebildete Textilarmierung 19 durchdringt oder teilweise durchdringt und zwei Betonmassenschichten 23a, 23b bildet, die die textile Armierung 19 beidseitig einfassen. Nach dem Aushärten wird einerseits eine Stützschicht 17 bereitgestellt, die eine hohe Tragfähigkeit bietet. Zum anderen verbinden die ausgehärteten Betonmassen 23a, 23b die Armierung 19 dauerhaft fest mit der Außenwandung 13 der Hülle 11, oder, bei innenseitiger Befestigung mit der Innenwandung 12 der Hülle 11.

Bei diesem Ausführungsbeispiel kann vorgesehen sein, dass, wie in den Fig. 5a und 5b gezeigt, zunächst die Hülle 11 mit Luft befüllt wird, und anschließend durch Ausspritzen mit flüssigem Beton die Stützschicht 17 an der Außenwandung 13 und/oder an der Innenwandung 12 generiert wird.

Nach dem Aushärten der Stützschicht 17 kann die Druckluft aus dem Innenraum 14 entlassen werden und der Innenraum der Hülle 11 mit der Betonmasse 33 befüllt werden.

Bei einer Variante der Erfindung der Stützschicht 17 gemäß Fig. 7 kann aber alternativ auch vorgesehen sein, dass der Innenraum 14 der Hülle 11 zunächst mit flüssiger Schaumbetonmasse 33 befüllt wird, diese anschließend aushärten gelassen wird, wobei nach dem Aushärtenlassen der Schaumbetonmasse 15 eine Erstellung der Stützschicht 17 an der Außenwandung 13 und/oder an der Innenwandung 12 der Hülle 11 durch Beaufschlagung der textilen Armierung 19 mit flüssiger Betonmasse vorgenommen wird. Durch diese Variante kann sozusagen nachträglich die Tragfähigkeit der Gebäudekonstruktion erhöht werden.

Angemerkt sei, dass bei einer Gebäudekonstruktion 10 gemäß der Erfindung, die eine Stützschicht nach Fig. 7 aufweist, also eine Textilarmierung 19, die von Betonmassen eingefasst wird, diese Betonmassen, die die Textilarmierung 19 einfassen, weitaus höhrere Rohdichten aufweisen, als die zuvor erwähnte Schaumbetonmasse.

Bei einem weiteren Ausführungsbeispiel der Erfindung gemäß Fig. 8 ist schließlich vorgesehen, dass die Gebäudekonstruktion 10 neben einer mit Schaumbetonmasse 33 befüllbaren Hülle 11 eine zusätzliche Stützhülle 24 aufweist, die mit Luft befüllbar ist. Hierzu kann ein gesonderter Eingang 52 und ein gesondertes Ventil 53 vorgesehen sein, um in einem ersten Schritt die Stützhülle 24 der Gebäudekonstruktion 10 mit Druckluft zu befüllen, um der Gebäudekonstruktion 10 bereits eine vorgegebene Raumform zu verleihen, und sodann, in einem zweiten Schritt, den Innenraum 14 der Hülle 11 mit flüssiger Schaumbetonmasse 33 zu befüllen. Fig. 8 zeigt die Schaumbetonmasse 15 in ausgehärtetem Zustand.

Während des Befüllens der Hülle 11 mit Schaumbetonmasse 33 bzw. während des Aushärtens der flüssigen Schaumbetonmasse zu ausgehärteter Schaumbetonmasse 15 kann die Stützhülle 24 eine tragende Funktion übernehmen, und z. B. die Raumform der Gebäudekonstruktion 10 sichern oder gewährleisten.

Die Stützhülle 24 kann unmittelbar fest mit der Hülle 11 verbunden sein, oder von dieser lösbar ausgebildet sein.

Gemäß der Erfindung weist ein weiteres Ausführungsbeispiel der erfindungsgemäßen Gebäudekonstruktion eine mit Schaumbetonmasse 15 befüllte Hülle 11 auf, die neben dem Schaumbeton 15 auch noch phasenänderbare Partikel umfasst.

Phasenänderbare Partikel im Sinne der vorliegenden Patentanmeldung sind solche Stoffe oder Elemente, die unter Temperatureinwirkung ihre Phase ändern können. Beispielsweise können dies wachshaltige oder aus Wachs bestehende Partikel sein, die bei Überschreitung eines Schmelzpunktes ihre Phase ändern, also z. B. von einem festen Aggregatzustand in einen flüssigen Aggregatzustand ändern. Hierdurch kann einerseits der Umgebung Energie entzogen werden. Zum anderen kann sich die Wärmeleitfähigkeit bzw. die Wärmekapazität der mit diesen phasenänderbaren Partikeln angereicherten Schicht der Gebäudekonstruktion ändern.

Phasenänderbare Artikel sind in Fig. 9 beispielhaft schraffiert dargestellt und sind nur zum Teil mit Bezugszeichen 48a, 48b, 48c, 48d bezeichnet.

Jeder phasenänderbare Partikel 48a, 48b, 48c, 48d umfasst eine Hülle, die z. B. von einer Folie bereitgestellt sein kann, und ein Innenmaterial. Das Innenmaterial kann beispielsweise Stearin, insbesondere von hochreinem Stearin, also Wachs oder wachsähnlichem Material bereitgestellt sein. Die Hülle kann beispielsweise von einer Kunststofffolie bereitgestellt sein. Gemäß der Erfindung wird auch vorgeschlagen, für die Hüllstruktur der phasenänderbaren Partikel ein Alginat zu verwenden oder ein Chitosan-haltiges Material zu verwenden.

Durch die phasenänderbaren Materialien kann z. B. die Wärmeaufnahme erhöht werden.

Bei dem Ausführungsbeispiel der Fig. 9 befinden sich die phasenänderbaren Partikel 48a, 48b, 48c, 48d unmittelbar in der ausgehärteten Schaumbetonmasse.

Bei dem Ausführungsbeispiel werden also die phasenänderbaren Artikel bei der Herstellung der flüssigen Schaumbetonmasse 33 dieser bereits zugeführt.

Bei dem alternativen Ausführungsbeispiel der Fig. 10 ist eine Stützschicht 17 gemäß der Ausführungsform der Fig. 7 darstellt, wobei hier zusätzlich in der Stützschicht 17 phasenänderbare Partikel 48a, 48b, 48c, 48d untergebracht sind.

## Patentansprüche

1. Gebäudekonstruktion (10), umfassend eine als Schalung fungierende Hülle (11) aus einem flexiblen, z.B. textilen Material, die einen im Montagezustand mit einer Schaumbetonmasse (15) befüllten Innenraum (14) aufweist, wobei die Hülle an ihrer Innenwandung (12) und/oder an ihrer Außenwandung (13) mit einer Stützschicht (17, 41, 42) versehen ist, die die Gebäudekonstruktion in einem Vormontagezustand vor dem Befüllen der Hülle mit der Schaumbetonmasse und/oder in einem Endmontagezustand nach dem Befüllen der Hülle mit der Schaumbetonmasse verstärkt,
**dadurch gekennzeichnet, dass**
die Stützschicht (17, 41, 42) eine Mattenstruktur (18) oder eine textile Armierung (19) umfasst sowie Zement oder Beton.

2. Gebäudekonstruktion nach Anspruch 1, **dadurch gekennzeichnet, dass** die Mattenstruktur (18) eine Trägerschicht (21) und ein daran angeordnetes Gewebe (22) umfasst.

3. Gebäudekonstruktion nach einem der Ansprüche 1 oder 2, **dadurch gekennzeichnet, dass** die Trägerschicht (21) oder die textile Armierung (19) zumindest abschnittsweise fest mit der Hülle verbunden (45a, 45b) ist.

4. Gebäudekonstruktion nach Anspruch 1, **dadurch gekennzeichnet, dass** die textile Armierung (19) beidseitig von einer Betonmasse (23a, 23b) eingefasst ist.

5. Verfahren zum Fertigen einer Gebäudekonstruktion (10), insbesondere einer Gebäudekonstruktion nach einem der vorangegangenen Ansprüche 1 bis 4, umfassend die folgenden Schritte:
a) Bereitstellen einer Hülle (11) aus einem flexiblen, z.B. textilen Material,
b) Befüllen der Hülle (11) mit Luft,
c) wobei vor oder nach Schritt b) ein zumindest teilweises Bereitstellen einer Stützschicht (17, 41, 42) an der Außenwandung (13) und/oder an der Innenwandung (12) der Hülle (11) erfolgt,
d) wobei die Stützschicht eine Mattenstruktur (18) oder eine textile Armierung (19) umfasst sowie Zement oder Beton,
e) Aushärtenlassen der Stützschicht,
f) Befüllen der Hülle mit einer Schaumbetonmasse (33).

6. Verfahren zum Fertigen einer Gebäudekonstruktion (10), insbesondere einer Gebäudekonstruktion nach einem der vorangegangenen Ansprüche, umfassend die folgenden Schritte:
a) Bereitstellen einer Hülle (11) aus einem flexiblen, z.B. textilen Material,
b) Befüllen der Hülle mit Schaumbetonmasse (33),
c) wobei vor oder nach Schritt b) ein zumindest teilweises Bereitstellen einer Stützschicht (17, 41, 42) an der Außenwandung (13) und/oder an der Innenwandung (12) der Hülle (11) erfolgt,
d) wobei die Stützschicht eine Mattenstruktur (18) oder eine textile Armierung (19) umfasst sowie Zement oder Beton.

7. Gebäudekonstruktion nach einem der Ansprüche 1 bis 4, **dadurch gekennzeichnet, dass** in der Stützschicht und/oder in der Schaumbetonmasse Phase-Changing-Material- (veränderbares Material) Partikel angeordnet sind, d. h. bei einer Temperatur-Änderung ihren Aggregatzustand und/oder ihre Phase ändern können.

## Claims

1. Building construction (10), comprising a shell (11) made of a flexible, e.g. textile, material, acting as a mould, which has an interior (14) filled with a foam concrete mass (15) in the assembled state, wherein the shell is provided with a support layer (17, 41, 42) on its inner wall (12) and/or on its outer wall (13), which strengthens the building construction in a preassembled state before the filling of the shell with the foam concrete mass and/or in a final assembled state after the filling of the shell with the foam concrete mass,
**characterised in that**
the support layer (17, 41, 42) comprises a mat structure (18) or a textile reinforcement (19) as well as cement or concrete.

2. Building construction according to claim 1, **characterised in that** the mat structure (18) comprises a backing layer (21) and a fabric (22) arranged on it.

3. Building construction according to one of claims 1 or 2, **characterised in that** the backing layer (21) or the textile reinforcement (19) is firmly connected with the shell (45a, 45b), at least in some regions.

4. Building construction according to claim 1, **characterised in that** the textile reinforcement (19) is surrounded by a concrete mass (23a, 23b) on both sides.

5. Method for creating a building construction (10), in particular a building construction according to one of the preceding claims 1 to 4, comprising the following steps:
a) providing a shell (11) made of a flexible, e.g. textile, material,
b) filling the shell (11) with air,
c) wherein before or after step b), an at least partial provision of a support layer (17, 41, 42) on the outer wall (13) and/or on the inner wall (12) of the shell (11) occurs,
d) wherein the support layer comprises a mat structure (18) or a textile reinforcement (19) as well as cement or concrete,
e) allowing the support layer to harden,
f) filling the shell with a foam concrete mass (33).

6. Method for creating a building construction (10), in particular a building construction according to one of the preceding claims, comprising the following steps:
a) providing a shell (11) made of a flexible, e.g. textile, material,
b) filling the shell (11) with a foam concrete mass (33),
c) wherein before or after step b), an at least partial provision of a support layer (17, 41, 42) on the outer wall (13) and/or on the inner wall (12) of the shell (11) occurs,
d) wherein the support layer comprises a mat structure (18) or a textile reinforcement (19) as well as cement or concrete.

7. Building construction according to one of claims 1 to 4, **characterised in that** phase-changing material particles are arranged in the support layer and/or in the foam concrete mass, i.e. with a temperature change, their physical state and/or their phase can change.

## Revendications

1. Construction de bâtiment (10), comprenant une enveloppe faisant office de coffrage (11) constituée d'un matériau souple, par exemple un textile, qui présente un espace intérieur (14) rempli d'une masse de béton cellulaire (15) dans la condition d'assemblage, dans laquelle l'enveloppe est pourvue sur sa paroi intérieure (12) et/ou sur sa paroi extérieure (13) d'une couche de support (17, 41, 42) qui renforce la construction de bâtiment dans une condition de pré-assemblage avant le remplissage de l'enveloppe avec la masse de béton cellulaire et/ou dans une condition d'assemblage final après le remplissage de l'enveloppe avec la masse de béton cellulaire,
**caractérisée en ce que** la couche de support (17, 41, 42) comprend une structure matelassée (18) ou une armature textile (19) ainsi que du ciment ou du béton.

2. Construction de bâtiment selon la revendication 1, **caractérisée en ce que** la structure matelassée (18) comprend une couche de support (21) et un tissu (22) disposé sur celle-ci.

3. Construction de bâtiment selon l'une quelconque des revendications 1 ou 2, **caractérisée en ce que** la couche support (21) ou l'armature textile (19) est reliée (45a, 45b) à l'enveloppe, au moins par sections.

4. Construction de bâtiment selon la revendication 1, **caractérisée en ce que** l'armature textile (19) est bordée sur les deux côtés par une masse de béton (23a, 23b).

5. Procédé de fabrication d'une construction de bâtiment (10), en particulier d'une construction de bâtiment selon l'une quelconque des revendications précédentes 1 à 4, comprenant les étapes suivantes :
a) fournir une enveloppe (11) constituée d'un matériau souple, par exemple un textile,
b) remplir l'enveloppe (11) avec de l'air,
c) appliquer au moins partiellement une couche de support (17, 41, 42) sur la paroi extérieure (13) et/ou sur la paroi intérieure (12) de l'enveloppe (11) avant ou après l'étape b),
d) dans lequel la couche de support comprend une structure matelassée (18) ou une armature textile (19) ainsi que du ciment ou du béton,
e) laisser durcir la couche de support, et
f) remplir l'enveloppe avec une masse de béton cellulaire (33).

6. Procédé de fabrication d'une construction de bâtiment (10), en particulier d'une construction de bâtiment selon l'une quelconque des revendications précédentes, comprenant les étapes suivantes :
a) fournir une enveloppe (11) constituée d'un matériau souple, par exemple un textile,
b) remplir l'enveloppe avec une masse de béton cellulaire (33),
c) appliquer au moins partiellement une couche de support (17, 41, 42) sur la paroi extérieure (13) et/ou sur la paroi intérieure (12) de l'enveloppe (11) avant ou après l'étape b), et
d) dans lequel la couche de support comprend une structure matelassée (18) ou une armature textile (19) ainsi que du ciment ou du béton.

7. Construction de bâtiment selon l'une quelconque des revendications 1 à 4, **caractérisée en ce que** des particules de matériau à changement de phase (matériau modifiable) sont intégrées dans la couche de support et/ou dans la masse de béton cellulaire, dans laquelle lesdites particules peuvent changer d'état physique et/ou de phase dans le cas d'un changement de température.
